# EUROPÄISCHE PATENTSCHRIFT

(11) **EP 0 558 495 B1**
(45) Veröffentlichungstag und Bekanntmachung des Hinweises auf die Patenterteilung: **20.04.1994**
(21) Anmeldenummer: 91915862.6
(22) Anmeldetag: 10.09.1991
(51) Int. Cl.: F04B 37/08

(54) **VERFAHREN ZUR REGENERATION EINER KRYOPUMPE SOWIE ZUR DURCHFÜHRUNG DIESES VERFAHRENS GEEIGNETE KRYOPUMPE**
PROCESS FOR REGENERATING A CRYOPUMP AND SUITABLE CRYOPUMP FOR IMPLEMENTING THIS PROCESS
PROCEDE POUR LA REGENERATION D'UNE POMPE CRYOGENIQUE, ET POMPE CRYOGENIQUE POUR LA MISE EN UVRE DE CE PROCEDE

(30) Priorität: 19.11.1990 EP 90122061
(43) Veröffentlichungstag der Anmeldung: 08.09.1993
(73) Patentinhaber: LEYBOLD AKTIENGESELLSCHAFT, D-63450 Hanau (DE)
(72) Erfinder: FLICK, Gerd, D-5040 Brühl (DE); MUNDINGER, Hans-Jürgen, D-5040 Brühl (DE); TIMM, Uwe, D-6000 Frankfurt 1 (DE); KLEIN, Hans-Hermann, D-6360 Friedberg (DE); FORTH, Hans-Joachim, D-5000 Köln 41 (DE); HÄFNER, Hans-Ulrich, D-5000 Köln 50 (DE)
(74) Vertreter: Leineweber, Jürgen (DE)
(86) Internationale Anmeldenummer: EP9101713
(87) Internationale Veröffentlichungsnummer: WO9208894

(56) Entgegenhaltungen:
- EP-A-02 506 13
- WO-A-84/00404
- WO-A-90/02878
- DE-A- 1 937 821
- GB-A- 1 170 824
- US-A- 4 697 617
- SOLID STATE TECHNOLOGY, volume 25, no. 4, April 1982 (Port Washington, New York, US) J. Ehmann:"Regeneration of high -vaccum cryopumps", pages 235-239, see pages 238-239, chapter:"How to regenerate"

## Beschreibung

Die Erfindung bezieht sich auf ein Verfahren zur Regeneration einer mit einem Refrigerator betriebenen Kryopumpe mit einem Einlaßventil, mit Pumpflächen, die während des Betriebs der Pumpe eine die Kondensation von Gasen bewirkende Temperatur haben und die zum Zwecke ihrer Regeneration beheizt werden, sowie mit einer an den Pumpeninnenraum über ein Ventil angeschlossenen Vorvakuumpumpe. Außerdem bezieht sich die Erfindung auf eine für die Durchführung dieses Verfahrens geeignete Kryopumpe.

Eine mit einer Kältequelle bzw. einem Refrigerator betriebene Kryopumpe ist beispielsweise aus der DE-OS 26 20 880 bekannt. Pumpen dieser Art weisen üblicherweise drei Pumpflächenbereiche auf, die zur Anlagerung von verschiedenen Gasarten bestimmt sind. Der erste Flächenbereich steht mit der ersten Stufe des Refrigerators in gut wärmeleitendem Kontakt und hat je nach Art und Leistung des Refrigerators eine im wesentlichen konstante Temperatur zwischen 60 und 100 K. Zu diesen Flächenbereichen gehören üblicherweise ein Strahlungsschirm und ein Baffle. Diese Bauteile schützen die Pumpflächen tieferer Temperatur vor einfallender Wärmestrahlung. Die Pumpflächen der ersten Stufe dienen bevorzugt der Anlagerung von relativ leicht kondensierbaren Gasen, wie Wasserdampf und Kohlendioxid, durch Kryokondensation.

Der zweite Pumpflächenbereich steht mit der zweiten Stufe des Refrigerators in wärmeleitendem Kontakt. Diese Stufe hat während des Betriebs der Pumpe eine Temperatur von etwa 20 K. Der zweite Flächenbereich dient bevorzugt der Entfernung von erst bei tieferen Temperaturen kondensierbaren Gase, wie Stickstoff, Argon o. dgl., ebenfalls durch Kryokondensation.

Der dritte Pumpflächenbereich liegt ebenfalls auf der Temperatur der zweiten Stufe des Refrigerators (bei einem Refrigerator mit drei Stufen entsprechend tiefer) und ist mit einem Adsorptionsmaterial belegt. An diesen Pumpflächen soll im wesentlichen die Kryosorption leichter Gase, wie Wasserstoff, Helium oder dergleichen, stattfinden.

Zur Regeneration einer Kryopumpe ist es erforderlich, die Pumpflächen zu erwärmen. Das kann durch Strahlung oder mit Hilfe von aufgeheizten Regeneriergasen geschehen, welche das Gehäuse der Kryopumpe durchströmen. Eine weitere Möglichkeit (vgl. EP-A-0250 613 und DE-A 35 12 616) besteht darin, die Pumpflächen mit elektrischen Heizeinrichtungen auszurüsten und diese während des Regenerierprozesses in Betrieb zu nehmen. Mit den Heizeinrichtungen werden die Pumpflächen bei laufender und an den Pumpeninnenraum angeschlossener Vorvakuumpumpe auf beispielsweise 70° C aufgeheizt, bis nach der Entfernung der niedergeschlagenen Gase wieder der Vorvakuumdruck (ca. 10⁻² mbar) im Pumpeninnenraum erreicht wird. Während der Regeneration verlassen die Gase den Pumpeninnenraum über eine Leitung mit einem Ventil, das auch als Überdruckventil (vgl. Solid State Technology, Vol. 25, Nr.4, S.235 ff) ausgebildet sein kann.

Eine nach diesen Methoden betriebene Total-Regeneration der Pumpe dauert viele Stunden, zumal sich die Regenerationsdauer zusammensetzt aus der eigentlichen Regenerationszeit und der Zeit, die für die Wiederinbetriebnahme der Pumpe, insbesondere für das Kaltfahren der Pumpflächen, erforderlich ist.

Kryopumpen werden häufig in der Halbleiterproduktionstechnik eingesetzt. Bei vielen Applikationen dieser Art treten überwiegend Gase auf, die nur die Pumpflächen der zweiten Stufe belasten. Es ist deshalb bekannt (vgl. z.B. die DE-OS 35 12 614), nur eine Regenerierung der Tieftemperatur-Pumpflächen durchzuführen. Das geschieht durch separate Erwärmung der Pumpflächen der zweiten Stufe.

Bei allen Regeneriervorgängen muß das der Eintrittsöffnung der Kryopumpe üblicherweise vorgelagerte Einlaßventil geschlossen werden, d.h., daß der Pumpbetrieb und damit der produktionsbetrieb unterbrochen werden muß. Der vorliegenden Erfindung liegt deshalb die Aufgabe zugrunde, die für das Regenerieren einer Kryopumpe notwendigen Zeiten zu verkürzen.

Erfindungsgemäß wird diese Aufgabe durch ein Verfahren der eingangs erwähnten Art gelöst, bei dem die folgenden Verfahrensschritte ausgeführt werden:
- zur Einleitung der Regeneration der zu regenerierenden Pumpflächen wird das Einlaßventil geschlossen,
- bei abgesperrter Verbindung zwischen dem Pumpeninnenraum und der angeschlossenen Vorvakuumpumpe wird mit der Beheizung der Pumpflächen begonnen, so daß neben der Temperatur der Pumpflächen auch der Druck im Pumpeninnenraum ansteigt,
- die Beheizung der Pumpflächen wird fortgesetzt, bis die Temperatur der Pumpflächen und der Druck im Pumpeninnenraum auf Werte angestiegen sind, die über den entsprechenden Werten des Tripelpunktes der zu entfernenden Gase liegen,
- die sich von den Pumpflächen ablösenden Niederschläge werden flüssig und/oder gasförmig über eine Leitung mit einem Regenerierventil entfernt,
- die Betätigung des Regenerierventils erfolgt in Abhängigkeit vom Druck im Pumpeninnenraum; es ist offen bei einem Druck (Regenerationsdruck), der über dem Druck des Tripelpunktes des zu entfernenden Gases liegt, und schließt, wenn dieser Druck unterschritten wird,
- nach einer mit dem Ende der Regeneration verbundenen Druck- und/oder Temperaturänderung und einem dadurch bewirkten Schließen des Regenerierventils werden die Verbindung des Pumpeninnenraums mit der Vorvakuumpumpe geöffnet und die Beheizung der Pumpflächen abgeschaltet,
- anhand von Signalen, die ein im Bereich des Ablaßventiles befindlicher Temperatursensor liefert, werden die zur Beendigung der Regeneration notwendigen Verfahrensschritte - Herstellung der Verbindung zwischen Pumpeninnenraum und Vorvakuumpumpe, Abschalten der Beheizung der Pumpflächen - eingeleitet.

Der besondere Vorteil dieses Verfahrens liegt darin, daß die Entfernung der in der Regel zu relativ dicken Eisschichten kondensierten Gase bei einem Druck (Regenerationsdruck) erfolgt, der oberhalb des Druckes des Tripelpunktes liegt, wodurch hohe Abdampfraten möglich sind, ohne daß ein kostenaufwendiges und mengenvergrößerndes Regeneriergas notwendig ist. Da wegen der Beheizung auch die Temperatur der zu regenerierenden Pumpflächen oberhalb der Temperatur des Tripelpunktes liegt, geht das Eis sehr schnell in die flüssige und/oder gasförmige Phase über und kann über das Regenerierventil entfernt werden. Die Regeneration einer Kryopumpe - sei es die Regeneration der Pumpflächen der zweiten Stufe oder auch eine Total-Regeneration - kann dadurch schneller durchgeführt werden, so daß die notwendigen Zeiten für Betriebsunterbrechungen wesentlich kürzer sind.

Bei einer mit einem zwei- oder mehrstufigen Refrigerator betriebenen Kryopumpe mit Pumpflächen, die während des Betriebs der Pumpe eine die Adsorption leichter Gase und die Kondensation weiterer Gase erlaubende Temperatur haben, ist es in Abwandlung des oben beschriebenen Verfahrens zweckmäßig, wenn nach der Einleitung des Regenerierverfahrens die Verbindung zwischem dem Pumpeninnenraum und der Vorvakuumpumpe so lange geöffnet wird, bis bei relativ niedrigen Drücken eine Desorption der leichten Gase stattgefunden hat. Dieser Schritt benötigt nur wenige Minuten und vermeidet hohe Wasserstoff-Konzentrationen im Pumpeninnenraum.

Das erfindungsgemäße Verfahren ist besonders schnell und vorteilhaft, wenn bei einer mit einem zweistufigen Refrigerator betriebene Kryopumpe nur die Pumpflächen der zweiten Stufe regeneriert werden sollen. Dieses Verfahren, bei dem nur die Pumpflächen der zweiten Stufe beheizt werden, kann bei laufendem Refrigerator durchgeführt werden. Dadurch ist die Zeit, die nach der Regeneration nötig ist, um die Pumpflächen der zweiten Stufe wieder auf ihre Betriebstemperatur zu bringen, sehr kurz, zumal die Regenerationstemperatur nur etwas über der Temperatur des Tripelpunktes des zu entfernenden Gases liegen muß, um bei dem erhöhten Druck - ebenfalls über dem Druck des Tripelpunktes des zu entfernenden Gases - die in die flüssige und/oder gasförmige Phase übergehenden Niederschläge schnell entfernen zu können.

Um die Regeneration der Kryopumpe innerhalb kürzester Zeit durchführen zu können, ist es erforderlich, daß die in die flüssige und/oder gasförmige Phase übergehenden Niederschläge schnell durch das dafür vorgesehene Regenerierventil hindurchtreten. Liegt der Regenerationsdruck unter dem umgebenden Atmosphärendruck, dann muß die sich an das Regenerierventil anschließende Leitung mit einer Förderpumpe ausgerüstet sein, die in der Lage ist, die Niederschläge über das Regenerierventil abzusaugen.

Besonders vorteilhaft ist es, den Regenerationsdruck so hoch zu wählen, daß er über dem Umgebungsdruck liegt, und das Regenerierventil als Rückschlagventil auszubilden. Bei dieser Lösung kann auf eine dem Regenerierventil zugeordnete Förderpumpe verzichtet werden. Das Regenerierventil öffnet, sobald der Umgebungsdruck im Pumpeninnenraum überschritten wird. Gasförmige und auch in die flüssige Phase übergehende Niederschläge werden aufgrund des Überdruckes in der Pumpe durch das offene Ventil herausgedrückt und damit schnell entfernt. Die vom Druck im Pumpeninnenraum abhängige Steuerung des Regenerierventils erfolgt bei dieser Lösung automatisch beim Über- bzw. Unterschreiten des Umgebungsdruckes. Die Anwendung dieser Maßnahmen führt dazu, daß die Pumpenstillstandszeiten um den Faktor 10 verkürzt werden können. Es besteht natürlich auch die Möglichkeit, ein nicht als Rückschlagventil ausgebildetes Regenerierventil über Steuermittel in Abhängigkeit vom Druck im Pumpeninnenraum oder von einer mit der Beendigung der Regeneration verbundenen Temperaturänderung (z.B. im Bereich der Pumpflächen oder des Regenerierventils) zu steuern, insbesondere dann, wenn der Regenerationsdruck kleiner als der Umgebungsdruck ist.

Eine für die Durchführung der erfindungsgemäßen Verfahren geeignete Kryopumpe ist durch eine Ablaßleitung mit dem Regenerationsventil für die zu entfernenden Niederschläge gekennzeichnet. Da die Entfernung der Niederschläge in ihrer flüssigen Phase besonders schnell möglich ist, sollte die Eintrittsöffnung der Ablaßleitung, in welcher sich das Regenerierventil befindet, im unteren Bereich des Strahlungsschirmes befinden. In diesen Bereich gelangen auch sich von den Pumpflächen der zweiten Stufe lösende, noch eisförmige Niederschläge. Es ist deshalb zweckmäßig, in diesem Bereich zusätzlich eine Heizung vorzusehen. Es können sich auch Trichter oder Rinnen - falls notwendig beheizt - unterhalb der Pumpflächen der zweiten Stufe befinden, an die die Ablaßleitung angeschlossen ist.

Vorteilhafterweise weist das Regenerierventil eine Heizung auf. Nach dem Durchtritt der kalten Flüssigkeiten und/oder Gase bewirkt die Heizung eine Erwärmung der beispielsweise mit einem Elastomer-Dichtring ausgerüsteten Dichtflächen, so daß nach der Regeneration ein vakuumdichtes Schließen des Regenerierventils sichergestellt ist. Um eine zu starke Beheizung des Ventils zu vermeiden, ist zweckmäßig ein Temperatursensor vorgesehen, mit dem die Heizleistung geregelt wird. Da eine Heizleistung nach der Beendigung der Regeneration und nach dem Schließen und Erwärmen des Ventils auf Umgebungstemperatur nicht mehr erforderlich ist, kann die vom Temperatursensor gelieferte Information dazu verwendet werden, die im Anschluß an die Regeneration notwendigen Schritte - Zuschalten der Vorvakuumpumpe, verzögertes Abschalten der Pumpflächenheizung, Inbetriebsetzen des Refrigerators o. dgl. einzuleiten.

Bei Regenerationsversuchen nach dem erfindungsgemäßen Verfahren mit zweistufigen Kryopumpen stellte sich immer wieder heraus, daß, obwohl nur die Pumpflächen der zweiten Stufe bei laufendem Refrigerator regeneriert werden sollten, auch die Temperatur der Pumpflächen der ersten Stufe auf relativ hohe Werte anstieg. Dadurch ergab es sich, daß sich an die durch das erfindungsgemäße Verfahren erreichte sehr kurze Zeit für die Entfernung der Niederschläge wegen der relativ hohen Wärmebelastung der ersten Stufe immer noch eine relativ lange Zeit zum Kaltfahren der Pumpe anschloß. Ursache dieser Wärmebelastung sind von der zweiten Stufe abdampfende Gase, die in den Zwischenraum zwischen Strahlungsschirm und äußerem Gehäuse gelangen und dort eine Wärmebrücke bilden. Da der Druck im Innenraum der Pumpe während des Regenerierens relativ hoch, häufig sogar höher ist als der Atmosphärendruck, ist diese Wärmebrücke besonders wirksam. Die vom äußeren Gehäuse mit Umgebungstemperatur auf den kalten Strahlungsschirm übergehende Wärme stellt damit eine besonders hohe Wärmebelastung der ersten Stufe dar.

Eine zweckmäßige Weiterbildung einer Kryopumpe nach der Erfindung besteht deshalb darin, daß sie mit Mitteln ausgerüstet ist, die den geschilderten Wärmeübergang vom Gehäuse auf die in der Pumpe befindlichen Gase und damit auf die Pumpflächen der ersten Stufe weitestgehend unterbindet. Diese Wärmeisolierung kann von einem schlecht wärmeleitenden Werkstoff gebildet werden, der sich zwischen Gehäuse und Strahlungsschirm befindet. Eine besonders wirksame Lösung besteht darin, daß die Kryopumpe mit einer Vakuumisolierung ausgerüstet ist. Dazu kann die Wandung der Kryopumpe in an sich bekannter Weise doppelwandig ausgebildet sein. Bei einer anderen zweckmäßigen Lösung bildet der Strahlungsschirm selbst die Innenwand dieser Doppelwandung. Bei diesen Lösungen findet auch bei hohen Drücken im Pumpeninnenraum ein maßgeblicher Wärmeübergang vom äußeren Pumpengehäuse auf die Pumpflächen der ersten Stufe nicht mehr statt, so daß diese Pumpflächen im wesentlichen ihre tiefe Temperatur behalten. Die Zeit, die notwendig ist, um die Kryopumpe nach der Regeneration wieder kaltzufahren, ist wesentlich kürzer.

Weitere Vorteile und Einzelheiten der Erfindung sollen anhand von in den Figuren 1 bis 9 dargestellten Ausführungsbeispielen erläutert werden.

Es zeigen:
- Figur 1 schematisch eine Kryopumpe nach der Erfindung mit Steuer- und Versorgungseinrichtungen,
- Figuren 2 bis 7 Schnitte durch Ausführungsbeispiele mit einer Vakuumisolierung,
- Figur 8 ein Diagramm über den Druck- und Temperaturverlauf bei einem Beispiel für ein Regenerationsverfahren nach der Erfindung und
- Figur 9 ein Diagramm zu Regenerierzeiten.

In allen Figuren sind die Kryopumpe mit 1, ihr äußeres Gehäuse mit 2, der Refrigerator mit 3 und seine beiden Stufen mit 4 bzw. 5 bezeichnet. Zu den Pumpflächen der ersten Stufe 4 gehört der topfförmige, nach oben offene Strahlungsschirm 6, der mit seinem Boden 7 gut wärmeleitend und - sofern erforderlich - vakuumdicht an der ersten Stufe 4 befestigt ist, sowie das Baffle 8, das sich im Eintrittsbereich der Kryopumpe befindet und gemeinsam mit dem Strahlungsschirm 6 den Pumpeninnenraum 9 bildet. Das Baffle 8 ist in nicht näher dargestellter Weise am Strahlungsschirm 6 derart befestigt, daß es die Temperatur des Strahlungsschirmes 6 annimmt.

Im Pumpeninnenraum 9 befinden sich die Pumpflächen der zweiten Stufe, die generell mit 11 bezeichnet sind und z.B. von einem etwa U-förmigen Blechabschnitt gebildet werden. Der U-förmige Blechabschnitt ist mit seinem Verbindungsteil gut wärmeleitend an der zweiten Stufe 5 des Refrigerators 3 befestigt, so daß sich äußere Flächenbereiche 12 und innere Flächenbereiche 13 ergeben. Die äußeren Flächenbereiche 12 bilden die Kondensations-Pumpflächen der zweiten Stufe. Die innenliegenden Flächenbereiche 13 sind mit einem Adsorptionsmaterial belegt (Schraffur 14). In diesen Bereichen werden leichte Gase durch Kryosorption gebunden.

Um die mit Gasen belegten Pumpflächen 6 bis 8 und 11 bis 14 regenerieren zu können, sind Heizungen vorgesehen. Diese werden von Heizleitern 16 bis 18 gebildet. Die Heizleiter 16 für die Pumpflächen der ersten Stufe 4 befinden sich im Bereich des Bodens 7 des Strahlungsschirmes 6. Die Heizleiter 17 für die Pumpflächen der zweiten Stufe sind auf der äußeren Pumpfläche 12 aufgebracht, Zusätzlich besteht noch die Möglichkeit, auch die zweite Stufe 5 des Refrigerators 3 mit Heizleitern 18 auszurüsten (Figuren 2, 3, 5 und 7). Die Stromzuführungsleitungen für die Heizungen 16 bis 18 und auch die zu Temperaturfühlern 19, 20 führenden Leitungen sind in Figur 1 in nicht näher dargestellter Weise vakuumdicht durch den Strahlungsschirm 6 und durch einen Anschlußstutzen 21 am Gehäuse 2 herausgeführt. An dem Anschlußstutzen 21 ist eine Heizungsversorgung 22 befestigt, die von der Steuereinheit 23 gesteuert wird.

Die Ausführungsbeispiele nach den Figuren 1 bis 3 sind mit einer Vakuumisolierung ausgerüstet, bei der der Strahlungsschirm 6 miteinbezogen ist. Um den die Vakuumisolierung bewirkenden Zwischenraum 25 zwischen dem äußeren Gehäuse 2 und dem Strahlungsschirm 6 vom Pumpeninnenraum 9 abzutrennen, ist der Strahlungsschirm 6 vakuumdicht an der ersten Stufe des Refrigerators 3 befestigt. Weiterhin ist der obere Rand des Strahlungsschirms 6 über einen Faltenbalg 26 aus schlecht wärmeleitendem Material (z.B. Edelstahl) mit dem äußeren Gehäuse 2 verbunden. Bei den dargestellten Ausführungsbeispielen ist das äußere Gehäuse 2 mit einem Flansch 27 ausgerüstet. Der Faltenbalg 26 erstreckt sich zwischen dem Flansch 27 und der Befestigung des Strahlungsschirmes 6. Seine Länge ist so gewählt, daß die vom äußeren Gehäuse 2 oder dem Flansch 27 über den Faltenbalg 26 auf den Strahlungsschirm 6 fließende Wärme vernachlässigbar ist.

Neben dem Anschlußstutzen 21 für die Durchführung der Heizleitungen sind die Ausführungsbeispiele mit weiteren bei einigen Figuren nicht dargestellten Anschlußstutzen 31, 32 ausgerüstet. Der Anschlußstutzen 31 mündet in den Zwischenraum 25. Der Anschlußstutzen 32 mündet in den Pumpeninnenraum 9. Bei den Ausführungsbeispielen nach den Figuren 1 bis 3 ist er vakuumdicht durch den Zwischenraum 25 hindurchgeführt.

Beim schematisch dargestellten Ausführungsbeispiel nach Figur 1 ist die Kryopumpe 1 über das Ventil 33 an den Rezipienten 34 angeschlossen. Dieses Einlaßventil 33 und der Rezipient 34 sind nur in Figur 1 dargestellt. Zur Beobachtung und Messung des Druckes im Rezipienten 34 ist das Druckmeßgerät 35 vorgesehen. Auch an die Anschlußstutzen 31 und 32 sind Druckmeßgeräte 36 bzw. 37 angeschlossen.

Die Anschlußstutzen 31 und 32 stehen darüberhinaus über die Leitung 41 (Figuren 1 und 5) miteinander in Verbindung, die mit dem Ventil 42 ausgerüstet ist. Der Anschlußstutzen 32 ist darüberhinaus über die Leitung 43 mit dem Ventil 44 an den Einlaß der Vakuumpumpe 45 angeschlossen. Hierbei handelt es sich um eine vorzugsweise ölfreie Vorvakuumpumpe, z.B. eine Membranvakuumpumpe.

Um eine Pumpe der in Figur 1 dargestellten Art in Betrieb zu nehmen, werden zunächst der Pumpeninnenraum 9 und der Zwischenraum 25 bei geschlossenem Ventil 33 und geöffneten Ventilen 42, 44 mit Hilfe der Vakuumpumpe 45 evakuiert. Bei einem Druck von etwa 10⁻¹ bis 10⁻² mbar wird der Refrigerator 3 in Betrieb gesetzt, so daß die Pumpflächen kalt gefahren werden. Etwa gleichzeitig wird das Ventil 44 geschlossen. Während des Kaltfahrens und nach dem Erreichen der Betriebstemperatur binden die Pumpflächen der Kryopumpe die noch im Pumpeninnenraum 9 und im Zwischenraum 25 (Ventil 42 ist noch geöffnet) befindlichen Gase, so daß relativ schnell in diesen Räumen ein Druck von kleiner 10⁻⁵ mbar erreicht wird. Danach wird das Ventil 42 geschlossen, so daß der Zwischenraum 25 die Funtkion einer äußerst wirksamen Vakuumisolierung hat.

Zweckmäßig ist es, das Ventil 42 als Regelventil auszubilden. Die Regelung erfolgt in Abhängigkeit von den Drücken im Zwischenraum 25, gemessen mit dem Meßgerät 36, und im Pumpeninnenraum 9, gemessen mit dem Meßgerät 37. Die Regelung erfolgt z.B. in der Weise, daß das Ventil 42 nur dann öffnet, wenn der Druck im Zwischenraum 25 auf etwa 10⁻³ ansteigt, und in Zeiträumen, in denen dieser Druck kleiner 10⁻³ mbar ist, geschlossen bleibt, so daß der Zwischenraum nachevakuiert wird. Dadurch ist sichergestellt, daß die Pumpe 1 stets selbst für die Aufrechterhalten des Isoliervakuums im Zwischenraum 25 sorgt.

Während des Kaltfahrens der Kryopumpe ist auch im Rezipienten 34 mit Hilfe einer Vorvakuumpumpe (z.B. der Vorvakuumpumpe 45) ein Vorvakuumdruck von etwa 10⁻¹ mbar erzeugt worden. Bei kaltgefahrener Pumpe und nach dem Erreichen dieses Druckes im Rezipienten kann das Ventil 33 geöffnet und der gewünschte Pumpenbetrieb aufgenommen werden.

Bei den für Kryopumpen typischen Applikationen muß der Rezipient 34 immer wieder evakuiert werden, d.h. das Ventil 33 muß jeweils geschlossen und wieder geöffnet werden. Diese Pumpzyklen können so oft wiederholt werden, bis die Pumpkapazität erreicht, d.h., bis die Pumpflächen regeneriert werden müssen. Dazu werden die zu regenerierenden Pumpflächen beheizt, und die sich lösenden Niederschläge über die Leitung 46 mit dem Regenerierventil 47 entfernt. Das Regenerierventil 47 ist mit einer Heizung 48 sowie mit einem Temperatursensor 49 ausgerüstet. Figur 1 zeigt, daß die Heizung 48 mit der Heizungsversorgung 22 verbunden ist. Das vom Temperatursensor gelieferte Signal wird der Steuereinrichtung 23 zugeführt. Beim Ausführungsbeispiel nach Figur 1 erfolgt die Betätigung der Ventile 44 und 47 durch die Steuereinrichtung 23. Dazu werden der Steuereinrichtung 23 auch die von den Sensoren 19 und 20 an beiden Stufen 4, 5 des Refrigerators 3 gelieferten Signale zugeführt. Darüberhinaus ist zumindest das Druckmeßgerät 37, das den Druck im Pumpeninnenraum 9 anzeigt, mit der Steuereinrichtung 23 verbunden.

Bei den Ausführungsbeispielen nach den Figuren 2 und 3 ist das Ventil 47 als Rückschlagventil ausgebildet. Es öffnet bei einem bestimmten Druck im Pumpeninnenraum 9. Führt das Regenerierventil 47 direkt in die Umgebung oder in eine weiterführende Leitung mit Umgebungsdruck, dann muß der Druck im Pumpeninnenraum 9 über dem Umgebungsdruck liegen, damit das Ventil 47 öffnet. Soll das Ventil 47 bereits bei einem unterhalb des Umgebungsdruckes liegenden Druck im Pumpeninnenraum 9 öffnen, dann muß in der weiterführenden Leitung ein geeignetes Gebläse 50 angeordnet sein (in Figur 2 gestrichelt eingezeichnet).

Wesentlich ist, daß auf den Strahlungsschirm 6 keine Wärme von außen fließen kann, auch nicht über die Wandung des Anschlußstutzens 32, der in den Pumpeninnenraum 9 mündet und deshalb bei den Ausführungsbeispielen nach den Figuren 1, 2 und 3 vakuumdicht durch den Strahlungsschirm 6 hindurchgeführt werden muß. Eine zweckmäßige Ausführungsform der Ausbildung des Anschlußstutzens 32 ist in Figur 2 dargestellt. Der Anschlußstutzen 32 wird von zwei konzentrischen Rohrabschnitten 51, 52 gebildet. Das innere Rohr mündet in den Pumpeninnenraum und ist mit dem Strahlungsschirm 6 dicht verbunden, z.B. durch Schweißen. Im Austrittsbereich ist das innere Rohr 51 mit dem äußeren Rohr 52 vakuumdicht verbunden, z.B. ebenfalls durch Schweißen. Das äußere Rohr 51 mündet in den Zwischenraum 25 und ist vakuumdicht mit dem äußeren Gehäuse 2 verbunden. Dadurch wird auch in dem Ringraum zwischen den beiden Rohren 51 und 52 das Isoliervakuum des Zwischenraumes 25 aufrechterhalten. Das innere Rohr 51 besteht aus schlecht wärmeleitendem Material, z.B. Edelstahl, und ist so lang gewählt, daß der Wärmeübergang von außen auf den Strahlungsschirm 6 vernachlässigbar ist.

Um bei verschiedenen Einbaulagen ein Abfließen des freiwerdenden Kondensats stets zu gewährleisten, sind Boden 7 und die seitliche Wandung des Strahlungsschirmes 6 gegenüber einer Horizontalen bzw. Vertikalen geneigt. Die Neigung ist jeweils so gewählt, daß die Mündung des Rohres 51 bei horizontaler und bei vertikaler Position der Pumpe stets die tiefste Stelle bildet. Während der Regeneration von den Pumpflächen der zweiten Stufe abtropfende Flüssigkeiten gelangen deshalb immer in das innere Rohr 51, an das sich die Abflußleitung 46 und - unabhängig davon - die zur Vorvakuumpumpe 45 führende Leitung 43 anschließen.

Figur 3 zeigt ein Ausführungsbeispiel, bei dem die Wärmeisolierung zwischen dem Strahlungsschirm 6 und nach außen geführten Anschlußstutzen (21, 32) durch Federbälge 53, 54 ausreichender Länge gebildet wird. Die Federbälge 53, 54 befinden sich innerhalb der Pumpe, so daß die jeweils außenliegende Abschnitte der Anschlußstutzen 21, 32 kurz gehalten werden können.

Zum Pumpeninnenraum 9 hin schließen sich an die Federbälge 53, 54 Rohrabschnitte 55, 56 an, die teilweise in den Pumpeninnenraum 9 hineinragen. Dadurch ist sichergestellt, daß während des Regenerierens der Pumpflächen der zweiten Stufe 5 in den flüssigen Zustand übergehende Niederschläge nicht in die Anschlußstutzen 21, 32 gelangen. Um eine schnelle Entfernung von flüssigen Gasen zu ermöglichen, ist die Ablaßleitung 46 durch den Anschlußstutzen 32 hindurchgeführt. Diese mündet seitlich im Rohrstutzen 56, und zwar unmittelbar oberhalb des Bodens 7 des Strahlungsschirmes 6, und ist außerhalb der Kryopumpe 1 aus dem Anschlußstutzen 32 herausgeführt. Über die Leitung 46 können deshalb sich während der Regeneration der Pumpflächen der zweiten Stufe bildende und abtropfende Flüssigkeiten abströmen. Dadurch, daß sich die Heizung 16 im Bereich des Bodens des Strahlungsschirmes 6 befindet, können in noch gefrorenem Zustand ablösende Niederschläge schnell in den flüssigen Zustand überführt werden.

Beim Ausführungsbeispiel nach Figur 3 ist noch die Unterseite des Bodens 7 des Strahlungsschirmes 6 mit Adsorptionsmaterial 58 belegt. Dieses Adsorptionsmaterial befindet sich also im Zwischenraum 25 und trägt zur Aufrechterhaltung des Isoliervakuums mit bei. Bei dieser Lösung besteht sogar (bei ausreichend dichter Ausbildung des Zwischenraumes 25) die Möglichkeit, auf die zeitweise Verbindung des Zwischenraumes 25 mit dem Innenraum 9 der Pumpe zu verzichten. Infolge des Vorhandenseins von Sorptionsmaterial auf Flächenbereichen, die bei laufendem Refrigerator 3 kalt sind, ist ein Isoliervakuum im Zwischenraum 25 während des Betriebs der Pumpe stets sichergestellt. Anstelle des Adsorptionsmaterials können auch Getterwerkstoffe vorgesehen sein.

Bei den Ausführungsbeispielen nach den Figuren 3 und 4 mündet die Ablaßleitung 46 in einen Flansch 61, der das als Rückschlagventil ausgebildete Regenerierventil 47 gemeinsam mit einem äußeren Rohrabschnitt 62 trägt. Der Flansch 61 ist auf beiden Seiten mit Rohrstutzen 63, 64 ausgerüstet (Figur 4), welche jeweils mit einem Gewinde 65 bzw. 66 versehen sind. Mit Hilfe des Gewindes 65 ist der Flansch 61 mit der Ablaßleitung 46 verbunden. Auf das Gewinde 66 ist das im wesentlichen zylindrische Ventilgehäuse 67 aufgeschraubt. Die freie Stirnseite des Ventilkörpers 67 bildet den Ventilsitz 68, dem ein Ventilteller 69 und ein Dichtungsring 71 zugeordnet sind. In der stirnseitigen Öffnung des Ventilgehäuses 67 ist eine zentrale Hülse 72 gehaltert, in der ein zentraler Stift 73 des Ventiltellers 69 geführt ist. Zwischen der Hülse 72 und einem Sprengring 74 am Stift 73 befindet sich eine Druckfeder 75, die die notwendige Schließkraft erzeugt. Übersteigt der Druck im Pumpeninnenraum 9 den auf dem Ventilteller 69 lastenden Druck sowie die Schließkraft der Feder 75, nimmt das Ventil 47 seine Offenstellung ein.

Das Ventilgehäuse 67 trägt auf seiner Außenseite die Heizung 48 sowie den Temperatursensor 49, vorzugsweise ein PT 100. Versorgungs- und Signalleitungen 76 sind gemeinsam durch eine im übrigen abgedichtete Öffnung 77 im Flansch 61 herausgeführt. Im Inneren des Ventilgehäuses befindet sich ein von den abzuführenden Niederschlägen durchströmtes Filter 78, damit Verunreinigungen vom Ventilsitz 68 ferngehalten werden können. Bei einer anderen Ausführungsform kann das Filter 78 auch an einer anderen Stelle der Ablaßleitung angeordnet sein. Der äußere Rohrabschnitt 62 ist mit Hilfe einer Klammer am Flansch 61 befestigt. An seine freie Stirnseite 79 können weitere Abführungsleitungen angeschlossen werden.

Die Ausführungsbeispiele nach den Figuren 5 bis 7 sind mit einer Vakuumisolierung 25 ausgerüstet, die unabhängig vom Strahlungsschirm 6 ist. Das Pumpengehäuse 2 ist doppelwandig ausgebildet. Einer relativ stabilen Außenwandung 81 steht eine möglichst dünne Innenwandung 82 gegenüber. Eine dünne, vorzugsweise aus Edelstahl bestehende Innenwandung 82 hat den Vorteil einer sehr kleinen Wärmeleitfähigkeit sowie kleinen Wärmekapazität. Während des Regenerierens der Pumpflächen, also bei einem hohen Druck im Pumpeninnenraum 9, bleibt die Innenwandung 82 kalt, so daß ein Wärmefluß vom Pumpengehäuse 2 auf den Strahlungsschirm 6 vernachlässigbar ist. Die gewünschte Wirkung kann noch dadurch unterstützt werden, daß die Innenwandung 82 auf ihrer dem Pumpeninnenraum 9 zugewandten Seite - zumindest teilweise - geschwärzt oder mit dem Strahlungsschirm 6 lokal thermisch verbunden ist.

Bei einer sehr dünnen Innenwandung 82 (beispielsweise ein Edelstahlblech mit einer Dicke von 0,5 mm und weniger) muß sichergestellt sein, daß der Druck im Isoliervakuum nicht wesentlich höher sein darf als im Pumpeninnenraum 9 und vorzugsweise im mbar-Bereich bleibt. Es ist deshalb zweckmäßig, wenn das Isoliervakuum 25 über die Leitung 41 mit dem Pumpeninnenraum 9 verbindbar ist. Ist das in der Leitung 41 befindliche Ventil 42 als geregeltes Ventil oder als Rückschlagventil ausgebildet, das seine Offenstellung einnimmt, wenn der Druck im Isoliervakuum beispielsweise um etwa 100 mbar höher ist als im Pumpeninnenraum 9, also die Verbindung zwischen dem Isoliervakuum 25 und dem Pumpeninnenraum 9 herstellt, wenn der Druck im Pumpeninnenraum 9 unter den Druck des Isoliervakuums 25 absinkt, dann ist ein zu hoher Druck des Isoliervakuums, welcher zu einer Deformierung der Innenwandung 82 führen könnte, vermieden. Die Evakuierung des Zwischenraumes 25 erfolgt über einen separaten Pumpstutzen 80, der mit einem Verschlußventil ausgerüstet ist.

Auch bei der Lösung nach den Figuren 5 bis 7 ist es vorteilhaft, wenn sich innerhalb des Isoliervakuums 25 ein Adsorptionsmaterial oder ein Getterwerkstoff 83 befindet (vgl. Fig. 6). Es dient der Aufrechterhaltung des Isoliervakuums, selbst wenn eine Verbindungsleitung 41 mit dem Ventil 42 nicht vorhanden ist. Die Wirkung von Adsorptionsmaterial 83 kann durch Abkühlung verstärkt werden. Dazu ist eine Kältebrücke 84 vorgesehen, die aus einer gut wärmeleitenden Litze besteht und die erste Stufe 4 des Refrigerators 3 mit dem Bereich der Innenwandung 82 verbindet, in dem sich das Adsorptionsmaterial 83 befindet. Eine andere Möglichkeit besteht darin, den Strahlungsschirm 6 auf seiner Außenseite - zumindest teilweise - zu schwärzen.

Beim Ausführungsbeispiel nach Figur 7 haben die Pumpflächen 11 eine rotationssymmetrische Form. Unterhalb der Pumpflächen befindet sich eine kreisförmige Rinne 85. Die sich insbesondere von der Pumpfläche 12 flüssig oder in Eisform ablösenden Niederschläge gelangen in die Rinne 85, welche zur Beschleunigung des Auftauens der in Eisform sich ablösenden Niederschläge beheizt sein kann. Über die am tiefsten Punkt der Rinne 85 angeschlossene Abflußleitung 46 werden die Niederschläge in der weiter oben beschriebenen Weise entfernt.

Wie bereits erwähnt, ist bei vielen Applikationen einer Kryopumpe der beschriebenen Art die Pumpenkapazität der Pumpflächen 11 der zweiten Stufe 5 wesentlich früher erschöpft als die Kapazität der Pumpflächen 6, 8 der ersten Stufe 4, so daß es ausreicht, wenn nur die Pumpflächen 11 der zweiten Stufe regeneriert werden. An Hand des in Figur 8 dargestellten Diagramms soll ein derartiges Regenerationsverfahren erläutert werden. Die durchgezogene Linie zeigt den Verlauf der Temperatur T an den Pumpflächen 11, die strichpunktierte Linie den Verlauf des Druckes p im Pumpeninnenraum 9.

Ist festgestellt (z.B. mit Hilfe des im europäischen Patent 250 613 beschriebenen Meßverfahrens), daß die Kapazität der Pumpflächen der zweiten Stufe erschöpft oder zumindest nahezu erschößft ist, dann werden das Einlaßventil 33 geschlossen und zu einem Zeitpunkt tₒ die Heizung 17, gegebenenfalls auch Heizung 18, eingeschaltet. Aufgrund der dadurch eintretenden Erhöhung der Temperatur der Pumpflächen 11 werden zunächst die leichten Gase frei, die im Adsorptionsmaterial 14 adsorbiert wurden. Daraus ergibt sich ein Druckanstieg, der nach der Entfernung der leichten Gase über die zugeschaltete Vorvakuumpumpe wieder abnimmt, und zwar bei einer Temperatur der Pumpflächen 11 von etwa 80 K. Dieser Temperaturwert oder das Absinken des Druckes p im Pumpeninnenraum 9, welches die vollständige Entfernung der leichten Gase anzeigt, definieren einen Zeitpunkt t₁, zu dem das Ventil 44 (Figuren 1 und 2) geschlossen und damit die Verbindung zwischen dem Pumpeninnenraum 9 und der Vorvakuumpumpe 45 wieder getrennt wird. Infolge des weiteren Anstiegs der Temperatur T und der dadurch freiwerdenden Niederschläge an den Pumpflächen 12 steigt der Druck p wieder an. Zum Zeitpunkt t₂ hat die Temperatur T einen Wert erreicht, der oberhalb der Temperatur des Tripelpunktes des zu entfernenden Gases liegt, beim vorliegenden Ausführungsbeispiel 140 K. Diese Temperatur liegt oberhalb der Temperatur des Tripelpunktes von Argon. Einerseites reicht es aus, wenn diese Temperatur nicht viel höher liegt als die Temperatur des Tripelpunktes des zu entfernenden Gases, um schnelle Kaltfahrzeiten zu erzielen. Andererseits sollte diese Temperatur jedoch so hoch gewählt werden, daß eine Adsorption des zu entfernenden Gases auf der Aktivkohle unterbunden ist. Die Temperatur der Pumpflächen 11 wird dann auf diesem Wert gehalten, zweckmäßig durch temperaturgeregeltes Ein- und Ausschalten der Heizung. Der Druck steigt nach dem Überschreiten des Tripelpunktes infolge des Siedens sehr schnell an und erreicht zum Zeitpunkt t₃ den Atmosphärendruck (ca. 1000 mbar). Aufgrund des weiteren Druckanstiegs öffnet das Ventil 47, so daß die zu entfernenden Niederschläge flüssig oder gasförmig aus der Pumpe austreten. Die durch das Ventil 47 hindurchtretenden Gase oder Dämpfe haben noch eine relativ niedrige Temperatur, was an Hand der vom Sensor 49 gelieferten Signale feststellbar ist.

Ist die Regeneration beendet (Zeitpunkt t₄), nimmt der Druck im Pumpeninnenraum 9 wieder ab. Das Ventil 47 schließt. Die Ventilheizung 48 erwärmt die Dichtstellen des Ventils, so daß ein sicherer Verschluß gewährleistet ist. Zum Zeitpunkt t₅ ist diese Erwärmung abgeschlossen, so daß die Vorvakuumpumpe 45 durch Öffnen des Ventiles 44 wieder zugeschaltet werden kann. Dieses kann aufgrund des vom Sensor 49 gelieferten Signales geschehen. Gleichzeitig - oder etwas verzögert zum Zeitpunkt t₆ wegen noch vorhandener Restdämpfe - kann die Heizung der Pumpflächen 11 abgeschaltet werden, so daß der Druck p und die Temperatur T nach relativ kurzer Zeit wieder auf Werte absinken, die für die Aufnahme des Pumpbetriebes notwendig sind. Zweckmäßig wird nach dem Erreichen eines Startdruckes von ca. 10⁻² -1 mbar mit Hilfe der Vorpumpe 45 die Pumpfläche 11 wieder abgekühlt.

Während der Regenerierung der Pumpflächen der zweiten Stufe bleibt das Isoliervakuum im Zwischenraum 25 erhalten, so daß ein Wärmeübergang vom äußeren Gehäuse 2 auf den Strahlungsschirm 6 nicht eintritt. Der Refrigerator 3 kann in Betrieb bleiben. Die Wärmebelastung der ersten Stufe während der Regeneration der zweiten Stufe ist deshalb erheblich geringer als bei Kryopumpen nach dem Stand der Technik. Die Zeit, die der Refrigerator benötigt, um die Pumpflächen der zweiten Stufe wieder kalt zu fahren, ist wesentlich kürzer. Eine maßgebliche Reduzierung der gesamten Regenerationsdauer wird erreicht.

Bei einer Kryopumpe üblicher Größe kann der beschriebene Regenerierzyklus in weniger als 1 Stunde durchgeführt werden. Bereits nach ca. 5 Minuten ist die Desorption leichter Gase abgeschlossen. Zur Vermeidung zu hoher Wasserstoff-Konzentrationen kann eine Verdünnung mit Inertgasen vorgenommen werden, die beispielsweise auf der Saugseite der Vakuumpumpe 45 zugeführt werden. Das weitere Aufheizen der Pumpflächen bis zu einer Temperatur, die etwas über der Temperatur des Tripelpunktes des zu entfernenden Gases liegt, kann in wenigen Minuten erreicht werden. Liegt ein Gasgemisch vor, muß das Aufheizen der Pumpflächen auf eine Temperatur erfolgen, die höher ist als die höchste Tripelpunkttemperatur der vorkommenden Gase. Da der Niederschlag nicht nur gasförmig sondern auch flüssig abgezogen wird, ist für die Entfernung der Niederschläge ebenfalls nur wenig Zeit erforderlich. Da der Regenerationszyklus bei laufendem Refrigerator stattfinden kann, ist auch die Zeit für das Kaltfahren der Pumpflächen der zweiten Stufe sehr kurz und kann in weniger als 15 Minuten durchgeführt werden. Da die Pumpflächen der ersten Stufe ihre relativ tiefen Temperaturen behalten, bleibt auch der Wasserdampf-Partialdruck unter 10⁻⁷ mbar.

Anhand des Diagramms in Figur 9 sollen noch die Vorteile der Erfindung gegenüber dem Stand der Technik erläutert werden. Die Kurven zeigen den Temperaturverlauf an den Pumpflächen der ersten (gestrichelte Kurven) und zweiten (ausgezogene Kurven) Stufe während eines Regeneriervorganges.

Die Kurven a₁ und a₂ beziehen sich auf einen Regenerierprozess bei einer Pumpe nach dem Stand der Technik. Die zweite Stufe wird entsprechend dem Verlauf der Kurve a₂ aufgeheizt. Die Temperatur der Pumpflächen der ersten Stufe (Kurve a₁) steigt unvermeidlich mit an, selbst wenn ihre Heizung nicht eingeschaltet wird. Die Aufheizphase nimmt relativ lange Zeit in Anspruch. Nach dem Erreichen der maximalen Temperatur (beim dargestellten Diagramm nach mehr als 1,5 Stunden) müssen beide Stufen wieder kaltgefahren werden, was ebenfalls lange dauert. Regenerationsprozesse nach dem Stand der Technik benötigten deshalb je nach Größe der Pumpe vier Stunden und mehr.

Bei einer Pumpe nach der Erfindung können die Pumpflächen der zweiten Stufe wesentlich schneller und auch auf gezielte Temperaturen aufgeheizt werden (Kurve b₂), da eine Erwärmung der Pumpflächen der ersten Stufe (Kurve b₁) nicht eintritt. Dementsprechend steht die Kälteleistung des Refrigerators nach dem Erreichen der maximalen Temperatur allein zur Abkühlung der Pumpflächen der zweiten Stufe zur Verfügung, so daß die Pumpe bereits nach weniger als einer Stunde mit vollständig regenerierten Pumpflächen der zweiten Stufe wieder betriebsbereit ist.

Zur Entfernung kondensierter Gase von den Kondensationsflächen der zweiten Stufe reicht es aus, wenn diese Pumpflächen auf deutlich unter Raumtemperatur liegende Temperaturen (z.B. 150 K) aufgeheizt werden. Der Regenerationsprozess kann dadurch, daß er gezielt ausgeführt wird, weiter verkürzt werden. Zweckmäßig ist dabei auch eine gasartabhängige Steuerung der Temperatur der ersten Stufe. Diese darf nicht tiefer sein als der Siedepunkt der von der zweiten Stufe zu entfernenden Gase. Wenn beispielsweise Sauerstoff von den Pumpflächen der zweiten Stufe entfernt werden soll, dann geht ein Teil des Kondensats während der Aufheizphase in den flüssigen Zustand über und tropft in den Strahlungsschirm 6. Die Temperatur des Strahlungsschirmes 6 muß in diesem Fall höher als 56 K sein, damit der Sauerstoff flüssig bleibt und beispielsweise abgezogen werden kann.

Das beschriebene Verfahren ist durchführbar bei Standard-Kryopumpen, auch wenn diese eine Vakuumisolierung 25 nicht aufweisen. Der Zeitgewinn bei der Regeneration hängt dann von der Gasart, der Gasmenge, der Refrigeratorleistung usw. ab.

## Patentansprüche

1. Verfahren zur Regeneration einer Kryopumpe (1) mit einem Einlaßventil (33), mit Pumpflächen (6, 8, 11), die während des Betriebs der Pumpe eine die Kondensation von Gasen bewirkende Temperatur haben und die zum Zwecke ihrer Regeneration beheizt werden, sowie mit einer an den Pumpeninnenraum (9) über ein Ventil (44) angeschlossenen Vorvakuumpumpe (45); bei diesem Verfahren werden die folgenden Verfahrensschritte ausgeführt:
- zur Einleitung der Regeneration der zu regenerierenden Pumpflächen wird das Einlaßventil (33) geschlossen,
- bei abgesperrter Verbindung zwischen dem Pumpeninnenraum 9) und der angeschlossenen Vorvakuumpumpe (45) wird mit der Beheizung der Pumpflächen begonnen, so daß neben der Temperatur der Pumpflächen auch der Druck im Pumpeninnenraum ansteigt,
- die Beheizung der Pumpflächen wird fortgesetzt, bis die Temperatur der Pumpflächen und der Druck im Pumpeninnenraum (9) auf Werte angestiegen sind, die über den entsprechenden Werten des Tripelpunktes des zu entfernenden Gases liegen,
- die sich von den Pumpflächen lösenden Niederschläge werden flüssig und /oder gasförmig über eine Leitung (46) mit einem Regenerierventil (47) entfernt,
- die Betätigung des Regenerierventils (47) erfolgt in Abhängigkeit vom Druck im Pumpeninnenraum (9); es ist offen bei einem Druck (Regenerationsdruck), der über dem Druck des Tripelpunktes des zu entfernenden Gases liegt, und schließt, wenn dieser Druck unterschritten wird,
- nach einer mit dem Ende der Regeneration verbundenen Druck- und/oder Temperaturänderung und einem dadurch bewirkten Schließen des Regenerierventils (47) werden die Verbindung des Pumpeninnenraums (9) mit der Vorvakuumpumpe (45) geöffnet und die Beheizung der Pumpflächen abgeschaltet,
- anhand von Signalen, die ein im Bereich des Ablaßventiles (47) befindlicher Temperatursensor (49) liefert, werden die zur Beendigung der Regeneration notwendigen Verfahrensschritte - Herstellung der Verbindung zwischen Pumpeninnenraum (9) und Vorvakuumpumpe (45), Abschalten der Beheizung der Pumpflächen - eingeleitet.

2. Verfahren zur Regeneration einer mit einem zwei- oder mehrstufigen Refrigerator (3) betriebenen Kryopumpe (1) mit einem Einlaßventil (33), mit Pumpflächen (6, 8, 11, 12, 13), die während des Betriebs der Pumpe eine die Adsorption leichter Gase und die Kondensation weiterer Gase erlaubende Temperatur haben und die zum Zwecke ihrer Regeneration beheizt werden, sowie mit einer an den Pumpeninnenraum (9) über ein Ventil (44) angeschlossenen Vorvakuumpumpe (45); bei diesem Verfahren werden die folgenden Verfahrensschritte ausgeführt:
- zur Einleitung der Regeneration der zu regenerierenden Pumpflächen wird das Eingangsventil (33) geschlossen,
- bei offener Verbindung zwischen Pumpeninnenraum (9) und Vorvakuumpumpe (45) wird mit der Beheizung der Pumpflächen begonnen,
- nach der Desorption der leichten Gase von den Adsorptionsflächen (13) wird die Verbindung zwischen der Vorvakuumpumpe (45) und dem Pumpeninnenraum (9) geschlossen, so daß neben der Temperatur der Pumpflächen auch der Druck im Pumpeninnenraum ansteigt,
- die Beheizung der Pumpflächen wird fortgesetzt, bis die Temperatur der Pumpflächen und der Druck im Pumpeninnenraum (9) auf Werte angestiegen sind, die über den entsprechenden Werten des Tripelpunktes des zu entfernenden Gases liegen,
- die Temperatur der Pumpflächen der zweiten Stufe wird so hoch gewählt, daß eine Adsorption der zu entfernenden kondensierbaren Gase auf der Aktivkohle (14) unterbunden ist,
- die sich von den Pumpflächen lösenden Niederschläge werden flüssig und/oder gasförmig über eine Leitung (46) mit einem Regenerierventil (47) entfernt,
- die Betätigung des Regenerierventils (47) erfolgt in Abhängigkeit vom Druck im Pumpeninnenraum (9); es ist offen bei einem Druck (Regenerationsdruck), der über dem Druck des Tripelpunktes des zu entfernenden Gases liegt, und schließt, wenn dieser Druck unterschritten wird,
- nach einer mit dem Ende der Regeneration verbundenen Druck- und/oder Temperaturänderung und einem dadurch bewirkten Schließen des Regenerierventils (47) werden die Verbindung des Pumpeninnenraumes (9) mit der Vorvakuumpumpe (45) geöffnet und die Beheizung der Pumpflächen abgeschaltet.

3. Verfahren zur Regeneration einer zweistufigen Kryopumpe (1) mit auf einer höheren Temperatur liegenden Pumpflächen (6, 8) der ersten Stufe (4), mit auf einer tieferen Temperatur liegenden Pumpflächen (11, 12, 13) der zweiten Stufe (5), welche während des Betriebs der Pumpe eine die Adsorption leichter Gase und die Kondensation weiterer Gase erlaubende Temperatur haben und welche zum Zwecke ihrer Regeneration beheizt werden, sowie mit einer an den Pumpeninnenraum (9) über ein Ventil (44) angeschlossenen Vorvakuumpumpe (45); zur Regeneration der Pumpflächen (11, 12, 13) der zweiten Stufe (5) werden die folgenden Verfahrensschritte ausgeführt:
- zur Einleitung der Regeneration der zu regenerierenden Pumpflächen (12, 13) der zweiten Stufe (5) wird das Einlaßventil (33) geschlossen,
- bei offener Verbindung zwischen dem Pumpeninnenraum (9) und der Vorvakuumpumpe (45) sowie bei laufendem Refrigerator (3) wird mit der Beheizung der Pumpflächen (12, 13) der zweiten Stufe (5) begonnen;
- nach der Desorption der leichten Gase von den Adsorptionsflächen (13) wird die Verbindung zwischen der Vorvakuumpumpe (45) und dem Pumpeninnenraum (9) geschlossen, so daß neben der Temperatur der Pumpflächen (12, 13) auch der Druck im Pumpeninnenraum (9) ansteigt,
- die Beheizung der Pumpflächen wird fortgesetzt, bis die Temperatur der Pumpflächen und der Druck im Pumpeninnenraum (9) auf Werte angestiegen sind, die über den entsprechenden Werten des Tripelpunktes des zu entfernenden Gases liegen,
- die Temperatur der Pumpflächen der zweiten Stufe wird so hoch gewählt, daß eine Adsorption der zu entfernenden kondensierbaren Gase auf der Aktivkohle (14) unterbunden ist,
- die sich von den Pumpflächen (12) lösenden Niederschläge werden flüssig und/oder gasförmig über eine Leitung (46) mit einem Regenerierventil (47) entfernt,
- die Betätigung des Regenerierventils (47) erfolgt in Abhängigkeit vom Druck im Pumpeninnenraum (9); es ist offen bei einem Druck (Regenerationsdruck), der über dem Druck des Tripelpunktes des zu entfernenden Gases liegt, und schließt, wenn dieser Druck unterschritten wird,
- nach einer mit dem Ende der Regeneration verbundenen Druck- und/oder Temperaturänderung und einem dadurch bewirkten Schließen des Ablaßventils (47) werden die Verbindung des Pumpeninnenraumes (9) mit der Vorvakuumpumpe (45) geöffnet und die Beheizung der Pumpflächen (12, 13) abgeschaltet.

4. Verfahren nach Anspruch 1, 2 oder 3, dadurch gekennzeichnet, daß die Temperatur der Pumpflächen (12, 13) während der Regeneration auf einem Wert gehalten (konstant geregelt) wird, der nicht wesentlich über der Temperatur des Tripelpunktes der zu entfernenden kondensierbaren Gase liegt.

5. Verfahren nach einem der Ansprüche 2 bis 4, dadurch gekennzeichnet, daß die an der Aktivkohle (14) durch Adsorption gebundenen leichten Gase zunächst mit Hilfe der Vakuumpumpen (45) entfernt werden und daß zu einem Zeitpunkt t₁, zu dem die Pumpflächen (12, 13) der zweiten Stufe (5) eine Temperatur von etwa 80 K erreicht haben, die Verbindung zwischen der Vorvakuumpumpe (45) und dem Pumpeninnenraum (9) geschlossen wird.

6. Verfahren nach Anspruch 5, dadurch gekennzeichnet, daß die leichten Gase mit einem Inertgas verdünnt werden.

7. Verfahren nach einem der Ansprüche 1 bis 6, dadurch gekennzeichnet, daß die Temperatur der Pumpflächen (6, 8) der ersten Stufe während einer Regeneration der Pumpflächen (11) der zweiten Stufe (5) derart gasartabhängig gesteuert wird, daß diese Temperatur höher ist als der Siedepunkt der von den Pumpflächen (11) der zweiten Stufe (5) zu entfernenden kondensierbaren Gasen.

8. Verfahren nach einem der Ansprüche 1 bis 7, dadurch gekennzeichnet, daß ein Regenerationsdruck gewählt wird, der höher ist als der umgebende Atmosphärendruck.

9. Verfahren nach einem der vorhergehenden Ansprüche, dadurch gekennzeichnet, daß die Befreiung der Pumpflächen von ihren Niederschlägen durch Beobachtung der Temperatur im Bereich des Regenerierventiles (47) festgestellt wird.

10. Verfahren nach Anspruch 9, dadurch gekennzeichnet, daß anhand von Signalen, die ein im Bereich des Ablaßventiles (47) befindlicher Temperatursensor (49) liefert, die zur Beendigung der Regeneration notwendigen Verfahrensschritte - Herstellung der Verbindung zwischen Pumpeninnenraum (9) und Vorvakuumpumpe (45), Abschalten der Beheizung der Pumpflächen - eingeleitet werden.

11. Mit einem Refrigerator (3) betriebene, zur Durchführung der Verfahren nach den Ansprüchen 1 bis 10 geeignete Kryopumpe (1) mit einem Gehäuse (2), mit einem Einlaßventil (33), mit heizbaren Pumpflächen (11) sowie mit einer an den Pumpeninnenraum (9) angeschlossenen Vorvakuumpumpe (45), dadurch gekennzeichnet, daß sie mit einer mit einem Regenerierventil (47) versehenen Leitung (46) für die zu entfernenden Niederschläge ausgerüstet ist und daß im Bereich des Regenerierventiles (47) ein Temperatursensor (79) vorgesehen ist.

12. Kryopumpe nach Anspruch 11, dadurch gekennzeichnet, daß das Regenerierventil (47) Bestandteil der Ablaßleitung (46) ist, in der sich - dem Regenerierventil nachgeordnet - eine Fördereinrichtung (50) befindet.

13. Kryopumpe nach Anspruch 11 oder 12, dadurch gekennzeichnet, daß sich die Eintrittsöffnung der Abgasleitung (46) im unteren Bereich des Strahlungsschirmes (6) befindet.

14. Kryopumpe nach Anspruch 13, dadurch kennzeichnet, daß der Boden (7) und/oder die Wandung des Strahlungsschirmes (6) derart geneigt sind, daß sich die Eintrittsöffnung der Abgasleitung (47) jeweils an der tiefsten Stelle des Strahlungsschirmes (6) anschließt.

15. Kryopumpe nach Anspruch 13 oder 14, dadurch gekennzeichnet, daß sich im Bodenbereich des Strahlungsschirmes (6) eine Heizung (16) befindet.

16. Kryopumpe nach Anspruch 11 oder 12, dadurch gekennzeichnet, daß sich unterhalb der Pumpflächen (11) der zweiten Stufe (5) - falls erforderlich beheizte - Trichter oder Rinnen (85) befinden, deren Abflüsse in die Ablaßleitung (46) münden.

17. Kryopumpe nach einem der Ansprüche 11 bis 16, dadurch gekennzeichnet, daß das Regenerierventil (47) als Rückschlagventil ausgebildet ist.

18. Kryopumpe nach einem der Ansprüche 11 bis 17, dadurch gekennzeichnet, daß das Regenerierventil (47) mit einer Heizung (48) ausgerüstet ist.

19. Kryopumpe nach einem der Ansprüche 11 bis 18, dadurch gekennzeichnet, daß den Dichtflächen (68, 71) des Regenerierventils (47) - in Strömungsrichtung gesehen - ein Filter (78) vorgelagert ist.

20. Kryopumpe nach einem der Ansprüche 11 bis 19, dadurch gekennzeichnet, daß das Regenerierventil (47) ein im wesentlichen zylindrisches Ventilgehäuse (67) aufweist, dessen eine Stirnseite den Ventilsitz (68) bildet, und daß ein Ventilteller (69) vorgesehen ist, der über einem zentralen Stift (73) in einer zentral in der stirnseitigen Öffnung des Ventilgehäuses (67) gehalterten Hülse (72) geführt ist.

21. Kryopumpe nach Anspruch 19, dadurch gekennzeichnet, daß das Ventilgehäuse (67) gemeinsam mit einem Rohrabschnitt (62) an einem Flansch (61) befestigt ist, in den die Ablaßleitung (46) mündet.

22. Kryopumpe nach einem der Ansprüche 11 bis 21, dadurch gekennzeichnet, daß das Regenerationsventil (47) ein aktiv von Sensoren gesteuertes Ventil ist.

23. Kryopumpe nach einem der Ansprüche 11 bis 22, dadurch gekennzeichnet, daß sie mit Mitteln (25, 81, 82) ausgerüstet ist, die eine über Gas im Pumpeninneren (9) stattfindende Wäremübertragung vom Pumpengehäuse (2) auf die Pumpflächen (6, 8) verhindern.

24. Kryopumpe nach Anspruch 23, dadurch gekennzeichnet, daß sich zwischen dem äußeren Gehäuse (2) und dem Strahlungsschirm (6, 7) ein schlecht wärmeleitender Werkstoff befindet.

25. Kryopumpe nach Anspruch 23, dadurch gekennzeichnet, daß ihr äußeres Gehäuse (2) zumindest abschnittsweise doppelwandig (Wandungen 81, 82) ausgebildet ist und einen abgeschlossenen evakuierbaren Zwischenraum (25) bildet.

26. Kryopumpe nach Anspruch 25, dadurch gekennzeichnet, daß zumindest die innere Wandung (82) aus Edelstahl besteht.

27. Kryopumpe nach Anspruch 26, dadurch gekennzeichnet, daß die Dicke der Innenwandung (82) kleiner ist als 1 mm, vorzugsweise 0,5 mm.

28. Kryopumpe (1) nach Anspruch 23 mit einem äußeren Gehäuse (2), mit mehrstufiger Kältequelle (3) und mit einem mit der ersten Stufe (5) der Kältequelle (3) in wärmeleitender Verbindung stehendem Strahlungsschirm (6), bei welcher der Strahlungsschirm
- mit äußeren Gehäuse (2) einen Zwischenraum (25) bildet,
- mit der ersten Stufe (4) der Kältequelle (3) in wärmeleitender Verbindung steht und
- einen Innenraum (Pumpenraum 9) bildet, in dem sich Tieftemperatur-Pumpflächen (12, 13) befinden,
dadurch gekennzeichnet, daß der Zwischenraum (25) ein vakuumdicht ausgebildeter Raum ist.

29. Kryopumpe nach Anspruch 28, dadurch gekennzeichnet, daß der Strahlungsschirm (6) vakuumdicht mit der ersten Stufe (4) des Refrigerators (3) verbunden ist und daß der obere Rand des Strahlungsschirms (6) mit dem äußeren Gehäuse (2) oder mit einem am äußeren Gehäuse (2) vorgesehenen Eintrittsflansch (27) über ein schlechtwärmeleitendes, vakuumdichtes, thermische Bewegungen ausgleichendes Bauteil, vorzugsweise ein Faltenbalg (26) in Verbindung steht.

30. Kryopumpe nach einem der Ansprüche 25 bis 29, dadurch gekennzeichnet, daß sie mit Anschlußstutzen (31, 32) ausgerüstet ist, von denen der eine in den Zwischenraum (25) und der andere in den Pumpeninnenraum (9) mündet, und daß die Anschlußstutzen über ein Ventil (42) miteinander verbunden sind.

31. Kryopumpe nach Anspruch 30, dadurch gekennzeichnet, daß das Ventil (42) als Regelventil oder als Rückschlagventil ausgebildet ist.

32. Kryopumpe nach Anspruch 31, dadurch gekennzeichnet, daß die Verbindung zwischen dem Innenraum (9) und dem Zwischenraum (25) bei einem Druck p im Innenraum von etwa 10⁻³ mbar und kleiner offen und bei einem Druck p größer 10⁻³ mbar geschlossen ist.

33. Kryopumpe nach Anspruch 31, dadurch gekennzeichnet, daß das Ventil (42) seine Offenstellung einnimmt, wenn der Druck im Isoliervakuum (25) um etwa 100 mbar höher ist als im Pumpeninnenraum (9).

34. Kryopumpe nach einem der Ansprüche 25 bis 33 dadurch gekennzeichnet, daß durch das Isoliervakuum (25) hindurchgeführte Anschlußstutzen (21 und/oder 32) als Doppelrohr (51, 52) ausgeführt sind.

35. Kryopumpe nach einem der Ansprüche 25 bis 33, dadurch gekennzeichnet, daß durch das Isoliervakuum (25) hindurchgeführte Anschlußstutzen (21 und/oder 32) mit im Isoliervakuum (25) angeordneten Federbälgen (53, 54) aus schlecht wärmeleitendem Werkstoff, vorzugsweise Edelstahl, ausgerüstet sind.

36. Kryopumpe nach Anspruch 34 oder 35, dadurch gekennzeichnet, daß durch den Bodenbereich (7) des Strahlungsschirmes (6) hindurchgeführte Anschlußstutzen (21 und/oder 32) mit einem in den Pumpeninnenraum (9) hineinragenden Rand (55, 56) ausgerüstet sind.

37. Kryopumpe nach Anspruch 34, 35 oder 36, dadurch gekennzeichnet, daß die Abflußleitung (46) durch einen Anschlußstutzen (21, 32) hindurchgeführt ist.

38. Kryopumpe nach einem der Ansprüche 25 bis 37, dadurch gekennzeichnet, daß der Zwischenraum (25) ein vakuumdicht ausgebildeter Raum ist, in dem sich Getter oder auf kühlbare Flächenbereiche aufgebrachtes Sorptionsmaterial (58, 83) befinden.

39. Kryopumpe nach Anspruch 38, dadurch gekennzeichnet, daß bei doppelwandig ausgebildetem Gehäuse (2) ein dem Isoliervakuum (25) zugewandter Bereich der inneren Wandung (82) das Sorptionsmaterial (83) trägt und daß die dem Pumpeninnenraum (9) zugewandte Seite dieses Bereiches über eine Kältebrücke (84) mit der ersten Stufe (4) des Refrigerators (3) in Verbindung steht.

40. Kryopumpe nach Anspruch 38, dadurch gekennzeichnet, daß bei einem Isoliervakuum (25), bei dem der Strahlungsschirm (6) die innere Wandung bildet, auf der Außenseite des Strahlungsschirmes (6), vorzugsweise im Bereich seines Bodens (7), das Sorptionsmaterial (58) vorgesehen ist.

41. Kryopumpe nach einem der Ansprüche 25 bis 39, dadurch gekennzeichnet, daß die die Außenseite des Strahlungsschirmes (6) zumindest teilweise geschwärzt ist.

## Claims

1. Process for regenerating a cryopump (1) with an inlet valve (33), with pump surfaces (6, 8, 11) which in the course of the operation of the pump have a temperature bringing about the condensation of gases and which are heated for the purpose of their regeneration, and with a backing pump (45) connected to the pump inner chamber (9) via a valve (44); the following process steps are carried out in this process :
- the inlet valve (33) is closed to initiate the regeneration of the pump surfaces to be regenerated,
- with the connection between the pump inner chamber (9) and the connected backing pump (45) shut off, the heating of the pump surfaces is begun so that the pressure in the pump inner chamber rises in addition to the temperature of the pump surfaces,
- the heating of the pump surfaces is continued until the temperature of the pump surfaces and the pressure in the pump inner chamber (9) have risen to values which are above the corresponding values of the triple point of the gas to be removed,
- the deposits becoming detached from the pump surfaces are removed in liquid and/or gaseous form via a line (46) with a regenerating valve (47),
- the regenerating valve (47) is actuated according to the pressure in the pump inner chamber (9); it is open at a pressure (regeneration pressure) which is above the pressure of the triple point of the gas to be removed and closes when the pressure is below this value;
- after a pressure and/or temperature change associated with the end of the regeneration and a closing of the regenerating valve (47) brought about by this, the connection between the pump inner chamber (9) and the backing pump (45) is opened and the heating of the pump surfaces switched off,
- with the aid of signals which a temperature sensor (49) located in the area of the outlet valve (47) supplies, the process steps required to end the regeneration - making of the connection between pump inner chamber (9) and backing pump (45), switching off of the heating of the pump surfaces - are initiated.

2. Process for regenerating a cryopump (1) operated with a two- or multi-stage refrigerator (3) with an inlet valve (33), with pump surfaces (6, 8, 11, 12, 13) which in the course of the operation of the pump have a temperature which permits the adsorption of light gases and the condensation of further gases and which are heated for the purpose of their regeneration, and with a backing pump (45) connected to the pump inner chamber (9) via a valve (44); the following process steps are carried out in this process :
- the inlet valve (33) is closed to initiate the regeneration of the pump surfaces to be regenerated,
- with the connection between pump inner chamber (9) and backing pump (45) open, the heating of the pump surfaces is begun,
- after the desorption of the light gases by the adsorption surfaces (13) the connection between the backing pump (45) and the pump inner chamber (9) is closed so that the pressure in the pump inner chamber rises in addition to the temperature of the pump surfaces,
- the heating of the pump surfaces is continued until the temperature of the pump surfaces and the pressure in the pump inner chamber (9) have risen to values which are above the corresponding values of the triple point of the gas to be removed,
- the temperature of the pump surfaces of the second stage is selected to be high enough to prevent adsorption of the condensable gases to be removed on the activated charcoal (14),
- the deposits becoming detached from the pump surfaces are removed in liquid and/or gaseous form via a line (46) with a regenerating valve (47),
- the regenerating valve (47) is actuated according to the pressure in the pump inner chamber (9); it is open at a pressure (regeneration pressure) which is above the pressure of the triple point of the gas to be removed and closes when the pressure is below this value;
- after a pressure and/or temperature change associated with the end of the regeneration and a closing of the regenerating valve (47) brought about by this, the connection between the pump inner chamber (9) and the backing pump (45) is opened and the heating of the pump surfaces switched off.

3. Process for regenerating a two-stage cryopump (1) with pump surfaces (6, 8) of the first stage (4) at a higher temperature, with pump surfaces (11, 12, 13) of the second stage (5) at a lower temperature, which in the course of the operation of the pump have a temperature which permits the adsorption of light gases and the condensation of further gases and which are heated for the purpose of their regeneration, and with a backing pump (45) connected to the pump inner chamber (9) via a valve (44); the following process steps are carried out to regenerate the pump surfaces (11, 12, 13) of the second stage (5) :
- the inlet valve (33) is closed to initiate the regeneration of the pump surfaces to be regenerated (12, 13) of the second stage (5),
- with the connection between the pump inner chamber (9) and the connected backing pump (45) open and with the refrigerator (3) operating, the heating of the pump surfaces (12, 13) of the second stage (5) is begun,
- after the desorption of the light gases by the adsorption surfaces (13) the connection between the backing pump (45) and the pump inner chamber (9) is closed so that the pressure in the pump inner chamber (9) rises in addition to the temperature of the pump surfaces (12, 13),
- the heating of the pump surfaces is continued until the temperature of the pump surfaces and the pressure in the pump inner chamber (9) have risen to values which are above the corresponding values of the triple point of the gas to be removed,
- the temperature of the pump surfaces of the second stage is selected to be high enough to prevent adsorption of the condensable gases to be removed on the activated charcoal (14),
- the deposits becoming detached from the pump surfaces (12) are removed in liquid and/or gaseous form via a line (46) with a regenerating valve (47),
- the regenerating valve (47) is actuated according to the pressure in the pump inner chamber (9); it is open at a pressure (regeneration pressure) which is above the pressure of the triple point of the gas to be removed and closes when the pressure is below this value;
- after a pressure and/or temperature change associated with the end of the regeneration and a closing of the outlet valve (47) brought about by this, the connection between the pump inner chamber (9) and the backing pump (45) is opened and the heating of the pump surfaces (12, 13) switched off.

4. Process according to Claim 1, 2 or 3,characterized in that the temperature of the pump surfaces (12, 13) in the course of the regeneration is kept (constantly controlled) at a value which is not substantially above the temperature of the triple point of the condensable gases to be removed.

5. Process according to one of Claims 2 to 4, characterized in that the light gases bound to the activated charcoal (14) by adsorption are initially removed with the aid of the vacuum pumps (45) and that at a time t₁ at which the pump surfaces (12, 13) of the second stage (5) have reached a temperature of approx. 80 K, the connection between the backing pump (45) and the pump inner chamber (9) is closed.

6. Process according to Claim 5, characterized in that the light gases are diluted with an inert gas.

7. Process according to one of Claims 1 to 6, characterized in that in the course of a regeneration of the pump surfaces (11) of the second stage (5) the temperature of the pump surfaces (6, 8) of the first stage is controlled according to the type of gas in such a way that this temperature is higher than the boiling point of the condensable gases to be removed from the pump surfaces (11) of the second stage (5).

8. Process according to one of Claims 1 to 7, characterized in that a regeneration pressure is selected which is higher than the surrounding atmospheric pressure.

9. Process according to one of the preceding Claims, characterized in that the release from the pump surfaces of their deposits is determined by observing the temperature in the area of the regenerating valve (47).

10. Process according to Claim 9, characterized in that with the aid of signals which a temperature sensor (49) located in the area of the outlet valve (47) supplies, the process steps required to end the regeneration - making of the connection between pump inner chamber (9) and backing pump (45), switching off of the heating of the pump surfaces - are initiated.

11. Cryopump (1) operated with a refrigerator (3) and suitable for implementing the processes according to Claims 1 to 10 with a housing (2), with an inlet valve (33), with heatable pump surfaces (11) and with a backing pump (45) connected to the pump inner chamber (9), characterized in that it is equipped with a line (46) provided with a regenerating valve (47) for the deposits to be removed and that a temperature sensor (79) is provided in the area of the regenerating valve (47).

12. Cryopump according to Claim 11, characterized in that the regenerating valve (47) is a component part of the outlet line (46) in which a conveyor device (50) - downstream of the regenerating valve - is located.

13. Cryopump according to Claim 11 or 12, characterized in that the inlet opening of the exhaust gas line (46) is located in the lower area of the radiation screen (6).

14. Cryopump according to Claim 13, characterized in that the base (7) and/or the wall of the radiation screen (6) are inclined in such a way that the inlet opening of the exhaust gas line (46) is adjacent to the lowest point of the radiation screen (6) in each case.

15. Cryopump according to Claim 13 or 14, characterized in that a heating (16) is located in the base area of the radiation screen (6).

16. Cryopump according to Claim 11 or 12, characterized in that funnels or channels (85) - heated if required - whose outlets terminate in the outlet line (46) are located under the pump surfaces (11) of the second stage (5).

17. Cryopump according to one of Claims 11 to 16, characterized in that the regenerating valve (47) is designed as a return valve.

18. Cryopump according to one of Claims 11 to 17, characterized in that the regenerating valve (47) is equipped with a heating (48).

19. Cryopump according to one of Claims 11 to 18, characterized in that a filter (78) is mounted upstream of the sealing surfaces (68, 71) of the regenerating valve (47) - viewed in the direction of flow.

20. Cryopump according to one of Claims 11 to 19, characterized in that the regenerating valve (47) has an essentially cylindrical valve chamber (67) whose one front face forms the valve face (68) and that a valve head (69) is provided which is fed via a central pin (73) into a sleeve (72) mounted centrally in the front opening of the valve chamber (67).

21. Cryopump according to Claim 19, characterized in that the valve chamber (67) together with a pipe section (62) is fixed to a flange (61) into which the outlet line (46) terminates.

22. Cryopump according to one of Claims 11 to 21, characterized in that the regenerating valve (47) is a valve actively controlled by sensors.

23. Cryopump according to one of Claims 11 to 22, characterized in that it is equipped with means (25, 81, 82) which prevent a heat transfer from the pump housing (2) to the pump surfaces (6, 8) which is taking place via gas in the pump inner chamber (9).

24. Cryopump according to Claim 23, characterized in that a material which is a poor conductor of heat is located between the outer housing (2) and the radiation screen (6, 7).

25. Cryopump according to Claim 23, characterized in that its outer housing (2) is designed to be at least sectionally double-walled (walls 81, 82) and forms a sealed intermediate chamber (25) which can be evacuated.

26. Cryopump according to Claim 25, characterized in that at least the inner wall (82) comprises special steel.

27. Cryopump according to Claim 26, characterized in that the thickness of the inner wall (82) is less than 1 mm, preferably 0.5 mm.

28. Cryopump (1) according to Claim 23 with an outer housing (2), with multi-stage cold source (3) and with a radiation screen (6) in heat-conducting connection with the first stage (5) of the cold source (3) in which the radiation screen
- forms an intermediate chamber (25) with the outer housing (2),
- is in heat-conducting connection with the first stage (4) of the cold source (3) and
- forms an interior chamber (pump chamber 9) in which low temperature pump surfaces (12, 13) are located,
characterized in that the intermediate chamber (25) is a chamber designed to be vacuum-tight.

29. Cryopump according to Claim 28, characterized in that the radiation screen (6) is connected to the first stage (4) of the refrigerator (3) so as to be vacuum-tight and that the upper edge of the radiation screen (6) is connected to the outer housing (2) or to an inlet flange (27) provided on the outer housing (2) via a component which is a poor conductor of heat, is vacuum-tight and equalizes thermal movements, preferably a bellows (26).

30. Cryopump according to one of Claims 25 to 29, characterized in that it is equipped with connection pieces (31, 32), one of which terminates in the intermediate chamber (25) and the other in the pump inner chamber (9) and that the connection pieces are connected to each other via a valve (42).

31. Cryopump according to Claim 30, characterized in that the valve (42) is designed as a control valve or a return valve.

32. Cryopump according to Claim 31, characterized in that the connection between the interior chamber (9) and the intermediate chamber (25) is open at a pressure p in the interior chamber of approx. 10⁻³ mbars and less and is closed at a pressure p greater than 10⁻³ mbars.

33. Cryopump according to Claim 31, characterized in that the valve (42) assumes its open position when the pressure in the insulating vacuum (25) is approximately 100 mbars higher than in the pump inner chamber (9).

34. Cryopump according to one of Claims 25 to 33, characterized in that connection pieces (21 and/or 32) fed through the insulating vacuum (25) are designed as a double pipe (51, 52).

35. Cryopump according to one of Claims 25 to 33, characterized in that connection pieces (21 and/or 32) fed through the insulating vacuum (25) are equipped with spring bellows (53, 54) arranged in the insulating vacuum (25) and made of a material that is a poor conductor of heat, preferably special steel.

36. Cryopump according to Claim 34 or 35, characterized in that connection pieces (21 and/or 32) fed through the base area (7) of the radiation screen (6) are equipped with an edge (55, 56) projecting into the pump interior (9).

37. Cryopump according to Claim 34, 35 or 36, characterized in that the outlet line (46) is fed through a connection piece (21, 32).

38. Cryopump according to one of Claims 25 to 37, characterized in that the intermediate chamber (25) is a chamber designed to be vacuum-tight in which getters or sorption material (58, 83) applied to coolable surface areas are located.

39. Cryopump according to Claim 38, characterized in that in the case of a housing (2) designed to be double-walled, an area of the inner wall (82) facing the insulating vacuum (25) carries the sorption material (83) and that the side of this area facing the pump inner chamber (9) is connected to the first stage (4) of the refrigerator (3) via a low-temperature bridge (84).

40. Cryopump according to Claim 38, characterized in that in the case of an insulating vacuum (25) in which the radiation screen (6) forms the inner wall, the sorption material (58) is provided on the outer side of the radiation screen (6), preferably in the area of its base (7).

41. Cryopump according to one of Claims 25 to 39, characterized in that the outer side of the radiation screen (6) is at least partially blackened.

## Revendications

1. Procédé pour régénérer une cryopompe (1) possédant une vanne d'admission (33), des surfaces de pompage (6, 8, 11) qui ont une température produisant la condensation de gaz pendant le fonctionnement de la pompe et sont chauffées en vue de leur régénération, ainsi qu'une pompe à vide préliminaire (45) raccordée à travers une soupape (44) à l'espace intérieur (9) de la pompe, procédé qui comprend les étapes suivantes:
- pour déclencher la régénération des surfaces de pompage à régénérer, on ferme la vanne d'admission (33),
- alors que la liaison entre l'espace intérieur (9) de la pompe et la pompe à vide préliminaire (45) raccordée est coupée, on commence à chauffer les surfaces de pompage, ce qui fait monter à la fois la température de ces surfaces et la pression dans l'espace intérieur de la pompe,
- on poursuit le chauffage des surfaces de pompage jusqu'à ce que leur température et la pression dans l'espace intérieur (9) de la pompe aient atteint des valeurs supérieures aux valeurs correspondantes du point triple du gaz à enlever,
- on enlève, à l'état liquide et/ou gazeux, à travers une conduite (46) contenant une soupape de régénération (47), les dépôts se détachant des surfaces de pompage,
- on actionne la soupape de régénération (47) en fonction de la pression dans l'espace intérieur (9) de la pompe en ce sens qu'elle est ouverte à une pression (pression de régénération) supérieure à la pression du point triple du gaz à enlever et qu'elle est fermée lorsque la pression descend au-dessous de cette valeur,
- après un changement de pression et/ou de température lié à la fin de la régénération, ainsi qu'après la fermeture ainsi produite de la soupape de régénération (47), on ouvre la liaison entre l'espace intérieur (9) de la pompe et la pompe à vide préliminaire (45) et on coupe le chauffage des surfaces de pompage, et
- on déclenche les étapes de procédé nécessaires pour terminer la régénération - à savoir l'établissement de la liaison entre l'espace intérieur (9) de la pompe et la pompe à vide préliminaire (45), de même que l'arrêt du chauffage des surfaces de pompage - à l'aide de signaux fournis par un capteur de température (49) situé dans la région de la soupape de vidange (47).

2. Procédé pour régénérer une cryopompe (1) utilisée avec un réfrigérateur (3) à deux ou davantage d'étages et possédant une vanne d'admission (33), des surfaces de pompage (6, 8, 11, 12, 13) qui ont une température autorisant l'adsorption de gaz légers et la condensation d'autres gaz pendant le fonctionnement de la pompe et qui sont chauffées en vue de leur régénération, ainsi qu'une pompe à vide préliminaire (45) raccordée à travers une soupape (44) à l'espace intérieur (9) de la pompe, procédé qui comprend les étapes suivantes:
- pour déclencher la régénération des surfaces de pompage à régénérer, on ferme la vanne d'admission (33),
- alors que la liaison entre l'espace intérieur (9) de la pompe et la pompe à vide préliminaire (45) est ouverte, on commence à chauffer les surfaces de pompage,
- après la désorption des gaz légers par les surfaces d'adsorption (13), on ferme la liaison entre la pompe à vide préliminaire (45) et l'espace intérieur (9) de la pompe, ce qui fait monter à la fois la température des surfaces de pompage et la pression dans l'espace intérieur de la pompe,
- on poursuit le chauffage des surfaces de pompage jusqu'à ce que leur température et la pression dans l'espace intérieur (9) de la pompe aient atteint des valeurs supérieures aux valeurs correspondantes du point triple du gaz à enlever,
- on choisit la température des surfaces de pompage du deuxième étage si élevée qu'une adsorption des gaz condensables à enlever sur le charbon actif (14) est rendue impossible,
- on enlève, à l'état liquide et/ou gazeux, à travers une conduite (46) contenant une soupape de régénération (47), les dépôts se détachant des surfaces de pompage,
- on actionne la soupape de régénération (47) en fonction de la pression dans l'espace intérieur (9) de la pompe en ce sens qu'elle est ouverte à une pression (pression de régénération) supérieure à la pression du point triple du gaz à enlever et qu'elle est fermée lorsque la pression descend au-dessous de cette valeur, et
- après un changement de pression et/ou de température lié à la fin de la régénération, ainsi qu'après la fermeture ainsi produite de la soupape de régénération (47), on ouvre la liaison entre l'espace intérieur (9) de la pompe et la pompe à vide préliminaire (45) et on coupe le chauffage des surfaces de pompage.

3. Procédé pour régénérer une cryopompe (1) à deux étages, possédant des surfaces de pompage (6, 8) du premier étage (4) se trouvant à une température plus élevée, des surfaces de pompage (11, 12, 13) du deuxième étage (5) se trouvant à une température plus basse, qui ont une température autorisant l'adsorption de gaz légers et la condensation d'autres gaz pendant le fonctionnement de la pompe et qui sont chauffées en vue de leur régénération, ainsi qu'une pompe à vide préliminaire (45) raccordée à travers une soupape (44) à l'espace intérieur (9) de la pompe, procédé qui comprend, pour la régénération des surfaces de pompage (11, 12, 13) du deuxième étage (5), les étapes suivantes:
- pour déclencher la régénération des surfaces de pompage (12, 13) à régénérer du deuxième étage (5), on ferme la vanne d'admission (33),
- alors que la liaison entre l'espace intérieur (9) de la pompe et la pompe à vide préliminaire (45) est ouverte et que le réfrigérateur (3) est en marche, on commence à chauffer les surfaces de pompage (12, 13) du deuxième étage (5),
- après la désorption des gaz légers des surfaces d'adsorption (13), on ferme la liaison entre la pompe à vide préliminaire (45) et l'espace intérieur (9) de la pompe, ce qui fait monter à la fois la température des surfaces de pompage (12, 13) et la pression dans l'espace intérieur (9) de la pompe,
- on poursuit le chauffage des surfaces de pompage jusqu'à ce que leur température et la pression dans l'espace intérieur (9) de la pompe aient atteint des valeurs supérieures aux valeurs correspondantes du point triple du gaz à enlever,
- on choisit la température des surfaces de pompage du deuxième étage si élevée qu'une adsorption des gaz condensables à enlever sur le charbon actif (14) est rendue impossible,
- on enlève, à l'état liquide et/ou gazeux, à travers une conduite (46) contenant une soupape de régénération (47), les dépôts se détachant des surfaces de pompage,
- on actionne la soupape de régénération (47) en fonction de la pression dans l'espace intérieur (9) de la pompe en ce sens qu'elle est ouverte à une pression (pression de régénération) supérieure à la pression du point triple du gaz à enlever et qu'elle est fermée lorsque la pression descend au-dessous de cette valeur, et
- après un changement de pression et/ou de température lié à la fin de la régénération, ainsi qu'après la fermeture ainsi produite de la soupape de régénération (47), on ouvre la liaison entre l'espace intérieur (9) de la pompe et la pompe à vide préliminaire (45) et on coupe le chauffage des surfaces de pompage.

4. Procédé selon la revendication 1, 2 ou 3, caractérisé en ce que l'on maintient la température des surfaces de pompage (12, 13) pendant la régénération à une valeur (par une régulation à une valeur constante) qui n'est pas sensiblement supérieure à la température du point triple des gaz condensables à enlever.

5. Procédé selon une des revendications 2 à 4, caractérisé en ce que l'on enlève d'abord, à l'aide de la pompe à vide (45), les gaz légers liés par adsorption au charbon actif (14) et on ferme la liaison entre cette pompe à vide préliminaire (45) et l'espace intérieur (9) de la pompe à un instant t₁ auquel les surfaces de pompage (12, 13) du deuxième étage (5) ont atteint une température d'environ 80 K.

6. Procédé selon la revendication 5, caractérisé en ce que l'on dilue les gaz légers avec un gaz inerte.

7. Procédé selon une des revendications 1 à 6, caractérisé en ce que l'on règle la température des surfaces de pompage (6, 8) du premier étage, pendant une régénération des surfaces de pompage (11) du deuxième étage (5), en fonction du type de gaz, de manière que cette température soit supérieure au point d'ébullition des gaz condensables à enlever des surfaces de pompage (11) du deuxième étage (5).

8. Procédé selon une des revendications 1 à 6, caractérisé en ce que l'on choisit une pression de régénération supérieure à la pression de l'atmosphère environnante.

9. Procédé selon une des revendications précédentes, caractérisé en ce que l'on constate que les surfaces de pompage sont débarrassées de leurs dépôts en observant la température dans la région de la soupape de régénération (47).

10. Procédé selon la revendication 9, caractérisé en ce que l'on déclenche les étapes de procédé nécessaires pour terminer la régénération - à savoir l'établissement de la liaison entre l'espace intérieur (9) de la pompe et la pompe à vide préliminaire (45), de même que l'arrêt du chauffage des surfaces de pompage - à l'aide de signaux fournis par un capteur de température (49) situé dans la région de la soupape de vidange (47).

11. Cryopompe (1) utilisée avec un réfrigérateur (3) et convenant à la mise en oeuvre du procédé selon les revendications 1 à 10, possédant un carter (2), une vanne d'admission (33), des surfaces de pompage (11) pouvant être chauffées, ainsi qu'une pompe à vide préliminaire (45) raccordée à l'espace intérieur (9) de la pompe, caractérisée en ce qu'elle est équipée d'une conduite (46) pour les dépôts à enlever, qui est pourvue d'une soupape de régénération (47), et qu'un capteur de température (79) est prévu dans la région de la soupape de régénération (47).

12. Cryopompe selon la revendication 11, caractérisée en ce que la soupape de régénération (47) fait partie de la conduite de vidange (46), dans laquelle se trouve - à la suite de la soupape de régénération - un dispositif de transport (50).

13. Cryopompe selon la revendication 11 ou 12, caractérisée en ce que l'ouverture d'entrée de la conduite de vidange (46) est située dans la zone inférieure de l'écran de rayonnement (6).

14. Cryopompe selon la revendication 13, caractérisée en ce que le fond (7) et/ou la paroi de l'écran de rayonnement (6) sont inclinés de manière que l'ouverture d'entrée de la conduite de vidange (46) se raccorde chaque fois au point le plus bas de l'écran de rayonnement (6).

15. Cryopompe selon la revendication 13 ou 14, caractérisée en ce qu'un chauffage (16) est situé dans la zone du fond de l'écran de rayonnement (6).

16. Cryopompe selon la revendication 11 ou 12, caractérisée en ce que des entonnoirs ou des gouttières (85) - qui sont chauffés au besoin - se trouvent au-dessous des surfaces de pompage (11) du deuxième étage (5) et débouchent par leurs sorties dans la conduite de vidange (46).

17. Cryopompe selon une des revendications 11 à 16, caractérisée en ce que la soupape de régénération (47) est réalisée comme une soupape antiretour.

18. Cryopompe selon une des revendications 11 à 17, caractérisée en ce que la soupape de régénération (47) est équipée d'un chauffage (48).

19. Cryopompe selon une des revendications 11 à 18, caractérisée en ce que les surfaces d'étanchéité (68, 71) de la soupape de régénération (47) sont précédées - dans le sens de l'écoulement - d'un filtre (78).

20. Cryopompe selon une des revendications 11 à 19, caractérisée en ce que la soupape de régénération (47) comporte un corps de soupape (67) essentiellement cylindrique, dont une extrémité forme le siège (68) de la soupape, et qu'un obturateur discoïde (69) est prévu, obturateur qui est guidé par une tige centrale (73) dans une douille (72) maintenue de façon centrée dans l'ouverture de l'extrémité du corps de soupape (67).

21. Cryopompe selon la revendication 19, caractérisée en ce que le corps de soupape (67) est fixé ensemble avec un tronçon de tube (62) à une bride (61) dans laquelle débouche la conduite de vidange (46).

22. Cryopompe selon une des revendications 11 à 21, caractérisée en ce que la soupape de régénération (47) est une soupape commandée de manière active par des capteurs.

23. Cryopompe selon une des revendications 11 à 22, caractérisée en ce qu'elle est équipée de moyens (25, 81, 82) qui empêchent la transmission de chaleur, s'effectuant par l'intermédiaire de gaz contenus dans l'espace intérieur (9) de la pompe, depuis le carter (2) de la pompe aux surfaces de pompage (6, 8).

24. Cryopompe selon la revendication 23, caractérisée en ce qu'un matériau mauvais conducteur de la chaleur se trouve entre le carter extérieur (2) et l'écran de rayonnement (6, 7).

25. Cryopompe selon la revendication 23, caractérisée en ce que son carter extérieur (2) est réalisé, tout au même par endroits, à double paroi (parois 81, 82) et forme un espace intermédiaire ou intervalle (25) fermé, susceptible d'être évacué.

26. Cryopompe selon la revendication 25, caractérisée en ce qu'au moins la paroi intérieure (82) est en acier fin.

27. Cryopompe selon la revendication 26, caractérisée en ce que l'épaisseur de la paroi intérieure (82) est plus petite que 1 mm et est de préférence de 0,5 mm.

28. Cryopompe (1) selon la revendication 23, possédant un carter extérieur (2), une source de froid (3) à plusieurs étages et un écran de rayonnement (6) en liaison de conduction de la chaleur avec le premier étage (5) de la source froide (3), dans laquelle l'écran de rayonnement
- forme avec le carter extérieur (2) un espace intermediaire ou intervalle (25),
- est en liaison de conduction de la chaleur avec le premier étage (4) de la source froide (3) et
- forme un espace intérieur (espace intérieur 9 de la pompe) dans lequel sont situées les surfaces de pompage basse température (12, 13),
caractérisée en ce que l'intervalle (25) est un espace réalisé étanche au vide.

29. Cryopompe selon la revendication 28, caractérisée en ce que l'écran de rayonnement (6) est relié étanche au vide au premier étage (45) du réfrigérateur (3) et que le bord supérieur de l'écran de rayonnement (6) est en liaison avec le carter extérieur (2), ou avec une bride d'entrée (27) prévue sur le carter extérieur (2), par l'intermédiaire d'une pièce mauvaise conductrice de la chaleur, étanche au vide et compensant des mouvements dus aux variations de température, de préférence un soufflet (26).

30. Cryopompe selon une des revendications 25 à 29, caractérisée en ce qu'elle est équipée de tubulures de raccordement (31, 32) dont l'une débouche dans l'intervalle (25) et l'autre dans l'espace intérieur (9) de la pompe, et que les tubulures de raccordement sont reliées entre elles à travers une soupape (42).

31. Cryopompe selon la revendication 30, caractérisée en ce que la soupape (42) est réalisée comme une soupape de réglage ou une soupape antiretour.

32. Cryopompe selon la revendication 31, caractérisée en ce que la liaison entre l'espace intérieur (9) et l'intervalle (25) est ouverte lorsque la pression p dans l'espace intérieur est d'environ 10⁻³ mbar ou moins et est fermée à une pression p supérieure à 10⁻³ mbar.

33. Cryopompe selon la revendication 31, caractérisée en ce que la soupape (42) prend sa position ouverte lorsque la pression dans le vide isolant (25) est supérieure d'environ 100 mbar à la pression dans l'espace intérieur (9) de la pompe.

34. Cryopompe selon une des revendications 25 à 33, caractérisée en ce que des tubulures de raccordement (21 et/ou 33) traversant le vide isolant (25), sont réalisées comme des tubes à double paroi (51, 52).

35. Cryopompe selon une des revendications 25 à 33, caractérisée en ce que les tubulures de raccordement (21 et/ou 32) traversant le vide isolant (25), sont munies de soufflets (53, 54) disposés dans le vide isolant (25) et fabriqués d'un matériau mauvais conducteur de la chaleur, de préférence d'acier fin.

36. Cryopompe selon la revendication 34 ou 35, caractérisée en ce que les tubulures de raccordement (21 et/ou 32) traversant la zone du fond (7) de l'écran de rayonnement (6) sont munies d'un bord (55, 56) faisant saillie dans l'espace intérieur (9) de la pompe.

37. Cryopompe selon la revendication 34, 35 ou 36, caractérisée en ce que la conduite de vidange (46) passe à travers une tubulure de raccordement (21, 32).

38. Cryopompe selon une des revendications 25 à 37, caractérisée en ce que l'intervalle (25) est un espace réalisé étanche au vide, dans lequel se trouvent des getters ou un matériau adsorbant (58, 83) appliqué sur des zones de surface susceptibles d'être refroidies.

39. Cryopompe selon la revendication 38, caractérisée en ce que, au cas où le carter (2) est réalisé à double paroi, une partie dirigée vers le vide isolant (25) de la paroi intérieure (82) porte le matériau adsorbant (83) et que le côté dirigé vers l'espace intérieur (9) de la pompe de cette partie est relié au premier étage (4) du réfrigérateur (3) par un pont thermique (84) pour la transmission du froid.

40. Cryopompe selon la revendication 38, caractérisée en ce que, en cas de prévision d'un vide isolant (25) pour lequel l'écran de rayonnement (6) forme la paroi intérieure, le matériau adsorbant (58) est prévu sur le côté extérieur de cet écran, de préférence dans la zone de son fond (7).

41. Cryopompe selon une des revendications 25 à 39, caractérisée en ce que le côté extérieur de l'écran de rayonnement (6) est noirci en partie au moins.
